# EUROPÄISCHE PATENTSCHRIFT

(11) **EP 0 925 617 B1**
(45) Veröffentlichungstag und Bekanntmachung des Hinweises auf die Patenterteilung: **06.12.2000**
(21) Anmeldenummer: 97942808.3
(22) Anmeldetag: 06.09.1997
(51) Int. Cl.: H01P 5/107

(54) **ÜBERGANG VON EINEM HOHLLEITER AUF EINE STREIFENLEITUNG**
TRANSITION FROM A WAVEGUIDE TO A STRIP TRANSMISSION LINE
JONCTION D'UN GUIDE D'ONDES SUR UNE LIGNE TRIPLAQUE

(30) Priorität: 11.09.1996 DE 19636890
(43) Veröffentlichungstag der Anmeldung: 30.06.1999
(73) Patentinhaber: ROBERT BOSCH GMBH, 70442 Stuttgart (DE); Mitel Semiconductor Limited, Swindon, Wiltshire SN2 2QW (GB)
(72) Erfinder: SCHMIDT, Ewald, D-71634 Ludwigsburg (DE); VOIGTLÄNDER, Klaus, D-73117 Wangen (DE); MAYER, Hermann, D-71665 Vaihingen (DE); LUCAS, Bernhard, D-74395 Mundelsheim (DE); DENNERLEIN, Gerd, D-90471 Nürnberg (DE); BEEZ, Thomas, D-74189 Weinsberg (DE); MÜLLER, Roland, D-91586 Lichtenau (DE); OLBRICH, Herbert, D-71277 Rutesheim (DE); MARTIN, Siegbert, D-71570 Oppenweiler (DE); DUTZI, Joachim, D-71554 Weissach (DE); BIRD, John, Nr. Lincoln LN1 2RD (GB); DAWSON, David, Neil, Waddington Lincoln LN5 9BY (GB); NASH, Colin, Lincoln LN2 4AX (GB); PRIME, Brian, Lincoln LN6 9RX (GB); PETTIT, Cyril, Edward, North Lincolnshire DN20 8DY (GB)
(86) Internationale Anmeldenummer: DE9701979
(87) Internationale Veröffentlichungsnummer: WO9811621

(56) Entgegenhaltungen:
- FR-E- 69 008
- US-A- 2 979 676
- PATENT ABSTRACTS OF JAPAN vol. 17, no. 434 (E-1412), 11.August 1993 & JP 05 090807 A (NISSAN MOTOR CO LTD), 9.April 1993,
- WILLIAMS D A: "MILLIMETER-WAVE COMPONENTS AND SUBSYSTEMS BUILT USING MICROSTRIP TECHNOLOGY" IEEE TRANSACTIONS ON MICROWAVE THEORY AND TECHNIQUES, Bd. 39, Nr. 5, 1.Mai 1991, Seiten 768-774, XP000201471

## Beschreibung

### Stand der Technik

Die vorliegende Erfindung betrifft einen Übergang von einem Hohlleiter auf eine Streifenleitung gemäß dem Oberbegriff des Anspruchs 1.

Ein Übergang von einem Hohlleiter auf eine Streifenleitung ist aus dem Lehrbuch von Reinmund Hoffmann "Integrierte Mikrowellenschaltung", Springer-Verlag 1933, Seiten 90, 91 bekannt. Wie dem Bild 1.40.b auf der Seite 91 dieser Druckschrift zu entnehmen ist, weist der mit der Streifenleitung kontaktierte, gestufte Steg einen rechteckigen Querschnitt auf und ist als separates Teil in den Hohlleiter eingesetzt. Fertigungstechnisch ist dieser bekannte Übergang von einem Hohlleiter auf eine Streifenleitung relativ aufwendig.

Bei einem aus Patent Abstracts of Japan, Vol. 17, No. 434, E 1412, 11.08.1993 bekannten Übergang von einem Hohlleiter auf eine Streifenleitung ist im Hohlleiter ein Steg mit einer stückweise stetigen Höhenänderung angeordnet. Dabei ist die Querschnittsform des Stegs senkrecht zur Hohlleiter-Längsachse verjüngt.

Aus der FR 69 008 E geht ein Übergang von einem Hohlleiter auf eine Streifenleitung hervor, bei dem ein gestufter Steg im Hohlleiter einen rechteckigen Querschnitt aufweist. Diese Form des Steges erschwert die Herstellung, vor allem wenn der Hohlleiter mit dem Steg einstückig sein soll.

Der Erfindung liegt daher die Aufgabe zugrunde, einen Übergang der eingangs genannten Art anzugeben, der mit möglichst geringem Aufwand herstellbar ist.

### Vorteile der Erfindung

Die genannte Aufgabe wird gemäß den Merkmalen des Patentanspruchs 1 dadurch gelöst, daß die Querschnittsform des Steges senkrecht zur Hohlleiter-Längsachse verjüngt ist, und zwar von der Hohlleiterwand ausgehend im Richtung auf die Streifenleitung hin, und daß alle Stufen des Steges auf denselben der Streifenleitung zugewandten Querschnitt verjüngt sind. Dieser konisch geformte Steg hat den Vorteil, daß er durch Prägen oder in einen Druckguß- oder Kaltfließprozeß oder Kunststoff-Spritzgußprozeß mit anschließender Metallisierung einstückig an einer Hohlleiterwand angeformt werden kann. Die konische Form des Steges erleichtert ein Abnehmen des Prozeßwerkzeuges. Bei einem rechteckigen Querschnitt des Steges besteht nämlich die Gefahr, daß dieser im Werkzeug hängen bleibt und es beim Ablösen des Werkzeugs evtl. dazu kommt, daß der Steg von der Hohlleiterwand abbricht. Durch die konische Formung des Steges gewinnt diese eine relativ größe Ansatzfläche an der Hohlleiterwand, so daß die Verbindung zwischen der Hohlleiterwand und dem Steg eine hohe Festigkeit erlangt. Das gilt natürlich auch, wenn der Steg als separates Teil hergestellt worden ist und im Nachhinein in den Hohlleiter eingesetzt und mit diesem verlötet, verklebt oder verschraubt wird.

Gemäß den Unteransprüchen kann sowohl an der Hohlleiterwand oberhalb der Streifenleitung als auch an der Hohlleiterwand unterhalb der Streifenleitung ein Steg vorhanden sein.

Die genannte konstruktive Gestaltung des Überganges ermöglicht mit relativ geringem Aufwand eine Massenfertigung, so daß ein solcher Übergang vorteilhafterweise in einem Abstandradargerät für Kraftfahrzeuge eingesetzt werden kann, um darin z. B. einen Gunn-Oszillator an eine Streifenleitung ankoppeln zu können.

### Beschreibung von Ausführungsbeispielen

Anhand mehrerer in der Zeichnung dargestellter Ausführungsbeispiele wird nachfolgend die Erfindung näher erläutert. Es zeigen:
Figur 1 einen Längsschnitt durch einen Übergang von einem Hohlleiter auf eine Streifenleitung mit einem gestuften Steg,
Figur 1a, 1b zwei mögliche konische Querschnittsformungen des Steges,
Figur 2 einen Längsschnitt durch einen Übergang mit einem durchgehend stetigen Steg,
Figur 2a einen Querschnitt durch den Übergang nach Figur 2,
Figur 3 einen Übergang mit einem gestuft stetigen Steg,
Figur 3a einen Querschnitt durch den Übergang nach Figur 3,
Figur 4 einen Übergang mit zwei Stegen und
Figur 4a einen Querschnitt durch den Übergang nach Figur 4.

In der Figur 1 ist ein Querschnitt durch einen Hohlleiter 1, der auf eine von einem Substrat 2 getragene Streifenleitung 3 übergeht, dargestellt. Für den Übergang von dem Hohlleiter 1 auf die Streifenleitung 3 befindet sich an der der Streifenleitung 3 gegenüberliegenden Hohlleiterwand 4 ein Steg 5, der in Längsrichtung des Hohlleiters 1 verläuft, und dessen Höhe in Stufen zur Streifenleitung 3 hin zunimmt. Dieser eine Querschnittstransformation bildende Steg 5 ist an einer Stelle, die den geringsten Hohlleiterquerschnitt bildet, mit der Streifenleitung 3 kontaktiert. Die Kontaktierung kann auf verschiedene Arten erfolgen. Beispielsweise kann, wie der Zeichnung zu entnehmen ist, das Substrat 2 mit der Streifenleitung 3 unter den Steg 5 in den Hohlleiter 1 hineingesetzt werden, so daß der Steg 5 auf der Streifenleitung 3 aufliegt und mit dieser durch Löten oder Kleben kontaktiert wird. Auch kann der Steg 5 über ein leitendes Bändchen mit der vor dem Hohlleiter 1 endenden Streifenleitung 3 kontaktiert werden.

In der Figur 1a ist ein Querschnitt A-A durch den Hohlleiter 1 dargestellt. Diese Ansicht zeigt, daß der Steg 5 eine sich auf die Streifenleitung 3 hin konisch verjüngende Querschnittsform aufweist. Bei dem in Figur la dargestellten Steg 5 ist jede Querschnittsstufe von demselben großen Ausgangsquerschnitt am Übergang zur Hohlleiterwand 4 auf denselben kleinen, der Streifenleitung 3 zugewandten Querschnitt konisch verjüngt. Eine etwas andere Querschnittsformung des Steges 5 zeigt die Figur 1b. Hier weisen alle Querschnittsstufen zwei gemeinsame konisch verlaufende Flanken auf.

Bei dem in Figur 2 dargestellten Ausführungsbeispiel befindet sich in dem Hohlleiter 1 ein Steg 6, dessen Höhe stetig zur Streifenleitung 3 hin zunimmt. Dieser stetige Querschnittsübergang kann entweder einen linearen (durchgezogene Linie) oder einen nicht linearen (strichlierte Linie) Verlauf haben. Der in der Figur 2a dargestellte Querschnitt B-B durch den Hohlleiter 1 zeigt wiederum die konische Querschnittsformung des Steges 6.

Der in Figur 3 dargestellte Übergang von einem Hohlleiter 1 auf eine Streifenleitung 3 weist einen Steg 7 mit einer stückweise stetigen Querschnittstransformation auf. Die konische Querschnittsformung des Steges 7 zeigt der in Figur 3a dargestellte Querschnitt C-C durch den Hohlleiter 1.

Abweichend von den in der Zeichnung dargestellten Formen für den Steg im Hohlleiter sind auch andere beliebige Formen des Steges zur Realisierung optimaler

Querschnittstransformationen möglich. Die Querschnittstransformation des Hohlleiters könnte auch mit zwei von einander gegenüberliegenden Hohlleiterseiten ausgehenden Stegen 8 und 9 realisiert werden, wie der Figur 4 im Längsschnitt und der Figur 4a im Querschnitt D-D durch den Hohlleiter 1 zu entnehmen ist.

Beide Stege 8, 9 können die in den Figuren 1 bis 3 dargestellten oder auch andere Querschnittsformen haben. Jedenfalls sind beide Stege 8,9 zur Streifenleitung 2, 3 hin konisch verjüngt (vgl. Figur 4a). Das Substrat 2 mit der Streifenleitung 3 liegt in einer Ebene zwischen beiden Stegen 8 und 9. Es ist zweckmäßig, wie Figur 4 zeigt, den unteren Steg 9 im Hohlleiter 1 nach außen fortzuführen, so daß eine Auflage 10 für das Streifenleitungssubstrat 2 entsteht. Das Substrat 2 mit der Streifenleitung 3 kann entweder entsprechend der Darstellung in Figur 4 zwischen beide Stege 8, 9 eingefügt werden oder auch stumpf vor dem Hohlleiter 1 enden.

Für eine Massenproduktion geeignete und kostengünstige Fertigungsverfahren für den Hohlleiter mit samt seinem Steg bzw. seinen Stegen bieten sich Prägen, Druckguß- oder Kaltfließprozeß oder ein Kunststoff-Spritzgußprozeß mit anschließender Metallisierung an. Wie einleitend dargelegt, bietet für diese Herstellungsprozesse die konische Querschnittsform des Steges bzw. der Stege besondere Vorteile. Mit diesen Verfahren kann der Hohlleiter entweder mitsamt dem Steg bzw. den Stegen als einstückiger Körper hergestellt werden. Es kann auch zweckmäßig sein, den Hohlleiter aus zwei Teilen zusammenzusetzen, von denen jeder mit einem Steg versehen sein kann. Natürlich kann jeder Steg auch als separates Teil gefertigt werden und nachträglich in den Hohlleiter eingesetzt und darin fixiert werden. Die konische Querschnittsform des Steges bringt eine relativ breite Auflagefläche zum Fixieren an einer Hohlleiterwand mit sich. Das wirkt sich vorteilhaft auf die Fixierung des Steges z. B. mittels Kleben, Löten oder Schrauben aus.

## Patentansprüche

1. Übergang von einem Hohlleiter (1) auf eine Streifenleitung (2, 3), wobei der Hohlleiter (1) im Übergangsbereich mindestens einen Steg (5, 6, 7, 8, 9) aufweist, der von einer der Streifenleitung (2, 3) gegenüberliegenden Hohlleiterwand ausgeht und mit der Streifenleitung (2, 3) kontaktiert ist, wobei die Höhe des Steges (5) im Verlauf der Hohlleiter-Längsachse in Stufen zur Streifenleitung (2, 3) hin zunimmt, dadurch gekennzeichnet, daß die Querschnittsform des Steges (5) senkrecht zur Hohlleiter-Längsachse verjüngt ist, und zwar von der Hohlleiterwand ausgehend in Richtung auf die Streifenleitung (2, 3) hin, und daß alle Stufen des Steges (5) auf denselben der Streifenleitung (2, 3) zugewandten Querschnitt verjüngt sind.

2. Übergang nach Anspruch 1, dadurch gekennzeichnet, daß sowohl an der oberhalb der Streifenleitung (2, 3) liegenden Hohlleiterwand als auch an der unterhalb der Streifenleitung (2, 3) liegenden Hohlleiterwand ein Steg (8, 9) vorhanden ist.

3. Übergang nach einem der Ansprüche 1 oder 2, dadurch gekennzeichnet, daß die Streifenleitung (2, 3) in den Hohlleiter (11) hineinragt.

4. Übergang nach einem der Ansprüche 1 oder 2, dadurch gekennzeichnet, daß die Streifenleitung (2, 3) vor dem Hohlleiter (1) endet.

## Claims

1. Junction from a waveguide (1) to a stripline (2, 3), in which case the waveguide (1) has at least one web (5, 6, 7, 8, 9) in the junction region, which web (5, 6, 7, 8, 9) originates from a waveguide wall opposite the stripline (2, 3) and makes contact with the stripline (2, 3), in which case the height of the web (5) increases, along the waveguide longitudinal axis, in steps towards the stripline (2, 3), characterized in that the cross-sectional shape of the web (5) tapers at right angles to the waveguide longitudinal axis, to be precise, starting from the waveguide wall, in the direction of the stripline (2, 3), and in that all the steps of the web (5) are tapered to the same cross section facing the stripline (2, 3).

2. Junction according to Claim 1, characterized in that there is a web (8, 9) not only on the waveguide wall located above the stripline (2, 3), but also on the waveguide wall located underneath the stripline (2, 3).

3. Junction according to one of Claims 1 or 2, characterized in that the stripline (2, 3) projects into the waveguide (11).

4. Junction according to one of Claims 1 or 2, characterized in that the stripline (2, 3) ends in front of the waveguide (1).

## Revendications

1. Jonction d'un guide d'ondes (1) sur une ligne guide d'ondes à rubans (2, 3) dans laquelle le guide d'ondes (1) présente, dans la zone de jonction au moins une barrette (5, 6, 7, 8, 9) partant de la paroi du guide d'ondes opposée au guide d'ondes à rubans (2, 3) et mise en contact avec le guide d'ondes à rubans (2, 3),
la hauteur de la barrette (5) augmentant par échelon vers le guide d'ondes à rubans (2, 3) suivant l'axe longitudinal du guide d'ondes,
caractérisée en ce que
- la forme de la section de la barrette (5) est diminuée perpendiculairement à l'axe longitudinal du guide d'ondes et ce à partir de la paroi du guide d'ondes en direction du guide d'ondes à rubans (2, 3) et
- tous les échelons de la barrette (5) sont diminués à la même section que celle associée du guide d'ondes à rubans (2, 3).

2. Jonction selon la revendication 1,
caractérisée en ce qu'
une barrette (8, 9) est prévue aussi bien sur la paroi du guide d'ondes se trouvant au-dessus du guide d'ondes à rubans que sur la paroi du guide d'ondes se trouvant en dessous du guide d'ondes à rubans.

3. Jonction selon la revendication 1 ou 2,
caractérisée en ce que
le guide d'ondes à rubans (2, 3) vient en saillie dans le guide d'ondes (1).

4. Jonction selon la revendication 1 ou 2,
caractérisée en ce que
le guide d'ondes à rubans (2, 3) s'arrête devant le guide d'ondes (1).
